# EUROPÄISCHE PATENTSCHRIFT

(11) **EP 1 676 980 B1**
(45) Veröffentlichungstag und Bekanntmachung des Hinweises auf die Patenterteilung: **14.10.2015**
(21) Anmeldenummer: 04030888.4
(22) Anmeldetag: 28.12.2004
(51) Int. Cl.: F01D 17/16, B23K 13/01

(54) **Turbolader mit variabler Turbinengeometrie**
Turbocharger with variable geometry turbine
Turbocompresseur à géométrie variable

(43) Veröffentlichungstag der Anmeldung: 05.07.2006
(73) Patentinhaber: BorgWarner, Inc., Auburn Hills, MI 48326-2872 (US)
(72) Erfinder: Böning, Ralf, 67829 Reiffelbach (DE); Metz, Dietmar, 67149 Meckenheim (DE); Frankenstein, Dirk, 67550 Worms (DE)
(74) Vertreter: Hoefer & Partner Patentanwälte mbB

(56) Entgegenhaltungen:
- EP-A- 1 236 866
- EP-A- 1 528 225
- DE-A1- 10 258 466
- PATENT ABSTRACTS OF JAPAN Bd. 010, Nr. 006 (M-445), 11. Januar 1986 (1986-01-11) -& JP 60 169604 A (NISSAN JIDOSHA KK), 3. September 1985 (1985-09-03)
- PATENT ABSTRACTS OF JAPAN Bd. 1999, Nr. 08, 30. Juni 1999 (1999-06-30) -& JP 11 062603 A (MITSUBISHI HEAVY IND LTD), 5. März 1999 (1999-03-05)

## Beschreibung

Die Erfindung betrifft eine Schaufellagerringanordnung für einen Turbolader mit variabler Turbinengeometrie (VTG) gemäß dem Oberbegriff des Anspruches 1.

Die VTG-Kartusche eines derartigen aus der EP 1 236 866 A bekannten Turboladers besteht aus einem Leitapparat mit Schaufeln und Hebeln und turbinengehäuseseitiger Scheibe. Die Befestigung der Scheibe an einem Schaufellagerring einer Schaufellageranordnung erfolgt bei gattungsgemäßen Turboladern mittels Schrauben oder Schweißen. Um für den Strömungskanal, der sich zwischen Schaufellagerring und Scheibe ausbildet und in dem sich die Schaufeln der VTG befinden, eine definierte Breite einstellen zu können, sind Distanz-Hülsen erforderlich, die im Falle einer Schweißverbindung nach dem Schweißen wieder entfernt werden können. Durch das Schweißen kann jedoch ein Verzug der Scheibe infolge starker Wärmeeinleitung entstehen. Ein Verzug der Scheibe kann durch die dadurch bedingte lokale Spaltreduktion zwischen Schaufeln und Scheibe zu einem Klemmen der Schaufeln führen.

Es ist daher Aufgabe der vorliegenden Erfindung, eine Schaufellagerringanordnung für einen Turbolader der im Oberbegriff des Anspruches 1 angegebenen Art zu schaffen, bei der es möglich ist, eine Schweißverbindung herzustellen, die möglichst verzugsfrei die Scheibe mit dem Schaufellagerring verbindet, so dass ein konstant gleichmäßiger Abstand wie bei dem Verbinden mittels Schrauben entsteht. Die Lösung dieser Aufgabe erfolgt durch die Merkmale des Anspruches 1.

Die Unteransprüche 2 bis 4 haben vorteilhafte Weiterbildungen der erfindungsgemäßen Schaufellagerringanordnung zum Inhalt.

Um beim Verschweißen ein unerwünschtes Verziehen der Scheibe vermeiden zu können, ist eine Wärmedrossel vorgesehen, die die Ausnehmung für das zu verschweißende Tragstiftende umgibt.

Diese Wärmedrossel ist als eine um die Ausnehmung für das zu verschweißende Tragstiftende umlaufende Nut ausgebildet.

Durch das Vorsehen einer derartigen Wärmedrossel wird erreicht, dass der Energieeintrag in die Scheibe so gering wie möglich gehalten werden kann. Ein weiterer Vorteil dieser Wärmedrossel ist darin zu sehen, dass dadurch, dass weniger Energie in das die Schweißstelle umgebende Material der Scheibe abgeführt wird, d.h., die Energie an der Schweißstelle "gefangen" bleibt, insgesamt weniger Schweißenergie nötig ist, um das Scheibenmaterial zu schweißen.

Das erste Ende der Tragstifte kann mit der Scheibe entweder verschraubt, vernietet oder auf andere Art und Weise fixiert werden.

Die Tragstifte haben vorzugsweise einen sehr geringen Durchmesser von einigen wenigen Millimetern, damit die dadurch bedingte Strömungsquerschnittsreduktion sowie die damit verbundenen Strömungsverwirbelungen minimal bleiben.

Weitere Einzelheiten, Vorteile und Merkmale der vorliegenden Erfindung ergeben sich aus nachfolgender Beschreibung von Ausführungsbeispielen anhand der beigefügten Zeichnung. Es zeigt:
- Fig. 1: eine perspektivische Darstellung eines erfindungsgemäßen Turboladers,

- Fig. 2: eine Schnittdarstellung einer erfindungsgemäßen Schaufellageranordnung für den erfindungsgemäßen Turbolader, und
- Fig. 3: die Einzelheit X der Fig. 2 in vergrößerter Darstellung.

Da für die nachfolgende Beschreibung der erfindungsgemäßen Konstruktionsprinzipien eine komplette Erläuterung aller Konstruktionsdetails eines Turboladers mit variabler Turbinengeometrie nicht erforderlich ist, sind in Fig. 1 nur die grundlegenden Bauteile eines erfindungsgemäßen Turboladers 15 bezeichnet, der wie üblich ein Verdichterrad 16 in einem Verdichtergehäuse 17, ein Lagergehäuse 18 mit den erforderlichen Lagern für die Welle 19 und ein Turbinenrad 20 in einem Turbinengehäuse 21 aufweist. Die übrigen Teile sind für die Erläuterung vorliegender Erfindung nicht erforderlich, um deren Prinzipien vollständig zu erläutern, natürlich jedoch vorgesehen.

Dementsprechend ist in Fig. 2 nur eine Schaufellageranordnung 1 eines erfindungsgemäßen Turboladers dargestellt. Die Schaufellageranordnung 1 weist einen Schaufellagerring 2 auf, an dem in einem definierten Abstand eine Scheibe 3 angeordnet ist. Die Scheibe 3 ist vorzugsweise aus dem gleichen Material wie der Schaufellagerring 2 ausgebildet und dient, wie gesagt, zur Einstellung eines exakten axialen Spaltes, um einen Strömungskanal 4 definieren zu können.

Zur Befestigung der Scheibe 3 am Schaufellagerring 2 ist mindestens ein, jedoch in der Regel eine Mehrzahl von Tragstiften vorgesehen, von denen in Fig. 2 ein Tragstift 5 sichtbar ist. Der Tragstift 5 weist ein erstes und ein zweites Ende 6 bzw. 7 auf. Zwischen den Enden 6 und 7 ist im Montagezustand ein im Strömungskanal 4 angeordneter Schaftbereich 8 angeordnet.

Wie sich aus einer Zusammenschau der Fig. 2 und 3 ergibt, weist das Ende 6 im Beispielsfalle ein Außengewinde 9 auf, das mit einem entsprechenden Innengewinde 10 des Schaufellagerrings 2 zur Fixierung dieses ersten Endes 6 am Schaufellagerring 2 zusammenwirkt.

Wie sich insbesondere aus der vergrößerten Darstellung der Fig. 3 erschließt, ist das zweite Ende 7 des Tragstiftes 5 in einer Ausnehmung 11 der Scheibe 3 angeordnet und in einem konisch erweiterten Bereich 12 der Ausnehmung 11 mit der Scheibe 3 über eine Verschweißung 13 verbunden. Hierzu ist das Ende 7 an seiner Stirnfläche dachartig verjüngt, um eine Perfektionierung der Schweißnaht 13 erreichen zu können.

Um die Ausnehmung 11 der Scheibe 3 herum ist, wie in Fig. 2 und 3 dargestellt, eine Wärmedrossel in Form einer umlaufenden Nut 14 vorgesehen, die verhindert, dass die Wärme direkt in den massiven Teil der Scheibe 3 eindringen kann, was zur Vermeidung von Verzug der Scheibe 3 beim Verschweißen beiträgt und überdies die erforderliche einzutragende Schweißenergie vermindert.

Gemäß eines Verfahrens wird zur Herstellung einer zuvor beschriebenen erfindungsgemäßen Schaufellagerringanordnung 1 neben den üblichen Herstellungsschritten für den Schaufellagerring 2, die Schaufelwellen, Hebel und sonstigen üblicherweise vorgesehenen Teile, die Scheibe 3 mit jeweils einer Ausnehmung 11 pro Tragstift 5 versehen, wobei um jede dieser Ausnehmungen 11 die zuvor beschriebene Wärmedrossel in Form der umlaufenden Nut 14 angebracht wird.

Anschließend wird zur Fixierung der Scheibe 3 am Schaufellagerring 2 zunächst das erste Ende 6 des Tragstiftes 5 mit dem Schaufellagerring 2 verschraubt. Sodann werden in der Zeichnung nicht näher dargestellte Distanzkörper zwischen Schaufellagerring 2 und Scheibe 3 eingelegt, um die definierte Distanz zwischen dem Schaufellagerring 2 und der Scheibe 3 einstellen zu können. Dann erfolgt die Verschweißung des zweiten Endes 7 und die Entfernung der Distanzkörper.

### Bezugszeichenliste

- 1: Schaufellagerringanordnung
- 2: Schaufellagerring
- 3: Scheibe
- 4: Strömungskanal
- 5: Tragstift (Tragstifte)
- 6: Erstes Ende des Tragstiftes 5
- 7: Zweites zu verschweißendes Ende des Tragstiftes 5
- 8: Schaftabschnitt
- 9: Außengewinde
- 10: Innengewinde des Schaufellagerrings 2
- 11: Ausnehmung
- 12: Konisch erweiterter Bereich
- 13: Verschweißung
- 14: Wärmedrossel (Nut)
- 15: Turbolader
- 16: Verdichterrad
- 17: Verdichtergehäuse
- 18: Lagergehäuse
- 19: Welle
- 20: Turbinenrad
- 21: Turbinengehäuse

## Patentansprüche

1. Schaufellagerringanordnung (1) für einen Turbolader mit variabler Turbinengeometrie
- mit einem Schaufellagerring (2) und einer Scheibe (3), die am Schaufellagerring (2) zur Schaffung eines Strömungskanals (4) fixierbar ist; und
- mit mindestens einem Tragstift (5), der mit dem ersten Ende (6) mit dem Schaufellagerring (2) verbunden ist und der mit seinem zweiten Ende (7) mit der Scheibe (3) verschweißt ist, die pro Tragstift, (5) eine Ausnehmung (11) für das zu verschweißende Tragstiftende (7) aufweist, die von einer Wärmedrossel (14) umgeben ist, **dadurch gekennzeichnet,**
- **dass** die Wärmedrossel als um die Ausnehmung (11) umlaufende Nut (14) ausgebildet ist.

2. Schaufellagerringanordnung nach Anspruch 1, **dadurch gekennzeichnet, dass** das erste Ende (6) des Tragstiftes (5) mit einem Außengewinde (9) versehen ist.

3. Schaufellagerringanordnung nach Anspruch 1 oder 2, **dadurch gekennzeichnet, dass** der Tragstift (5) einen Schaftabschnitt (8) zwischen dem ersten und zweiten Ende (6 bzw. 7) aufweist, der im Außendurchmesser verjüngt ist.

4. Turbolader mit variabler Turbinengeometrie mit einer Schaufellagerringanordnung nach einem der Ansprüche 1-3.

## Claims

1. Vane bearing ring arrangement (1) for a turbocharger with variable turbine geometry,
- having a vane bearing ring (2) and having a disc (3) which can be fixed to the vane bearing ring (2) in order to create a flow duct (4); and
- having at least one support pin (5) which is connected by way of the first end (6) to the vane bearing ring (2) and which is welded by way of its second end (7) to the disc (3) which, for each support pin (5), has a recess (11) for the support pin end (7) to be welded, said recess being surrounded by a heat throttle (14), **characterized**
- **in that** the heat throttle is in the form of a groove (14) which encircles the recess (11).

2. Vane bearing ring arrangement according to Claim 1, **characterized in that** the first end (6) of the support pin (5) is equipped with an external thread (9).

3. Vane bearing ring arrangement according to Claim 1 or 2, **characterized in that** the support pin (5) has, between the first and second ends (6 and 7), a shank section (8) of narrowed external diameter.

4. Turbocharger with variable turbine geometry, having a vane bearing ring arrangement according to one of Claims 1-3.

## Revendications

1. Agencement de bague de palier d'aube (1) pour un turbocompresseur à géométrie de turbine variable, comprenant
- une bague de palier d'aube (2) et une rondelle (3), qui peut être fixée sur la bague de palier d'aube (2) pour réaliser un canal d'écoulement (4) ; et
- au moins une broche de support (5) qui est connectée par sa première extrémité (6) à la bague de palier d'aube (2) et qui est soudée par sa deuxième extrémité (7) à la rondelle (3), laquelle, pour chaque broche de support (5), présente un évidement (11) pour l'extrémité de broche de support (7) à souder, lequel est entouré par une restriction thermique (14), **caractérisé en ce que**
- la restriction thermique est réalisée sous forme de rainure (14) entourant l'évidement (11).

2. Agencement de bague de palier d'aube selon la revendication 1, **caractérisé en ce que** la première extrémité (6) de la broche de support (5) est pourvue d'un filetage extérieur (9).

3. Agencement de bague de palier d'aube selon la revendication 1 ou 2, **caractérisé en ce que** la broche de support (5) présente une portion de tige (8) entre la première et la deuxième extrémité (6, respectivement 7), dont le diamètre extérieur est rétréci.

4. Turbocompresseur à géométrie de turbine variable comprenant un agencement de bague de palier d'aube selon l'une quelconque des revendications 1 à 3.
